# EUROPÄISCHE PATENTSCHRIFT

(11) **EP 4 039 925 B1**
(45) Veröffentlichungstag und Bekanntmachung des Hinweises auf die Patenterteilung: **08.11.2023**
(21) Anmeldenummer: 21020641.3
(22) Anmeldetag: 15.12.2021
(51) Int. Cl.: E05B 65/00, E05D 15/06, E06B 3/46, E05B 65/08, E05B 53/00, E05B 63/00, E05C 1/00, E05C 1/16, E06B 3/92

(54) **FLÜGELANORDNUNG**
WING ASSEMBLY
AGENCEMENT DE BATTANT

(30) Priorität: 03.02.2021 DE 202021000392 U
(43) Veröffentlichungstag der Anmeldung: 10.08.2022
(73) Patentinhaber: Erhardt Markisenbau GmbH, 89349 Burtenbach (DE)
(72) Erfinder: Frank, Martin, 86381 Krumbach (DE); Krenn, Attila, 86316 Friedberg (DE); Grundler, Kai, 93197 Zeitlarn (DE)
(74) Vertreter: Pa-Munk

(56) Entgegenhaltungen:
- EP-A1- 3 000 955
- DE-U- 1 948 274
- DE-U1-202016 000 240

## Beschreibung

Die Erfindung betrifft eine Flügelanordnung gemäß dem Oberbegriff des Anspruchs 1.

Eine Anordnung dieser Art ist aus der EP 3 000 955 A1 bekannt. Dabei ist das bewegliche Organ der Verriegelungseinrichtung als Verriegelungszunge ausgebildet. Das dieser zugeordnete Betätigungsorgan ist als Gleiter ausgebildet, der mittels eines Fingers bewegbar sein soll. Zur Verbindung der Verriegelungszunge mit dem Gleiter ist eine Übertragungsstange vorgesehen, die in die hintere Aufnahmeschiene eingesetzt sein soll. Über die Lagerung der das bewegliche Organ der Verriegelungseinrichtung bildenden Verriegelungszunge und des das Betätigungsorgan bildenden Gleiters sind jedoch keine Angaben gemacht.

Eine weitere Flügelanordnung ist aus der DE 20 2016 000 240 U1 bekannt. Bei dieser bekannten Anordnung ist das feststehende Organ der Feststelleinrichtung der hinteren Anfahrschiene und das bewegliche Organ der Feststelleinrichtung dem hinteren Flügel der Flügelanordnung zugeordnet. Da die Flügel in der Regel als Glasflügel ausgebildet sind, kann das jeweils zugeordnete Organ der Feststelleinrichtung nur im unteren Flügelbereich vorgesehen sein. Das gilt bei der bekannten Anordnung auch für das dem beweglichen Organ der Feststelleinrichtung zugeordnete Bedienelement, da bei einem Glasflügel keine größere Distanzierung zwischen den Organen der Feststelleinrichtung und dem Bedienelement möglich ist. Das hat den Nachteil, dass eine Entriegelung der Feststelleinrichtung nur schwierig zu bewerkstelligen ist, was im Notfall zu Problemen führen kann.

Aus der DE 194 82 74 U ergibt sich eine eine Flügelanordnung mit zwei durch mittels eines Plattenelements angefachte Rahmen gebildeten Flügeln, die in gleicher Weise mit der jeweils benachbarten Anfahrschiene verriegelbar sind, die hierzu mit einer mittels eines Schwenkhebels schwenkbaren Klinke versehen ist, die unter der Wirkung einer zugeordneten Feder in eine zugeordnete Ausnehmung des zugeordneten Flügelrahmens einschnappen kann. Dabei ist zwar das bewegliche Organ der Verriegelungsvorrichtung in Form der Klinke der Anfahrschiene und das feststehende Organ in Form der Ausnehmung dem Rahmen des Flügels zugeordnet. Zum Betätigen der schwenkbaren Klinke wird jedoch ein vergleichsweise langer Schwenkhebel benötigt, der sich auf normaler Bedienhöhe befinden muss. Dasselbe gilt daher auch für die schwenkbare Klinke. Eine verdeckte Anordnung der Klinke in einem unteren Flügelbereich ist daher nicht möglich, was bei einer durch sogenannte Ganzglasflügel gebildeten Flügelanordnung zu starken optischen Störungen führen würde. Diese bekannte Anordnung ist daher für Glasflügelanordnungen nicht geeignet.

Hiervon ausgehend ist es daher die Aufgabe der vorliegenden Erfindung, eine Anordnung eingangs erwähnter Art mit einfachen und kostengünstigen Mitteln so zu verbessern, dass eine leichte Bedienbarkeit und hohe Störungsfreiheit gewährleistet sind.

Diese Aufgabe wird erfindungsgemäß durch die Merkmale des Kennzeichens des Anspruchs 1 gelöst.

Die erfindungsgemäßen Maßnahmen ergeben in vorteilhafter Weise eine zuverlässige Führung und damit eine gute Leichtgängigkeit der beweglichen Organe der Feststelleinrichtung in Form des Bedienelements und des hiermit verbundenen Riegels und damit insgesamt eine hohe Störungsfreiheit und Bedienungsfreundlichkeit.

Vorteilhafte Ausgestaltungen und zweckmäßige Fortbildungen der übergeordneten Maßnahmen sind in den Unteransprüchen angegeben.

Eine solche weitere zweckmäßige Maßnahme kann darin bestehen, dass das Bedienelement ein Langloch der zugeordneten Wand der hinteren Anfahrschiene durchgreift, dessen Länge den Hub des Bedienelements samt der hiermit verbundenen Elemente begrenzt. Da die Bewegbarkeit des Bedienelements und damit der hiermit verbundenen Organe durch die Länge des Langlochs begrenzt ist, wird die Bedienung erleichtert.

Zweckmäßig kann das Bedienelement einfach als Bedienknopf ausgebildet sein. Dies ermöglicht eine kompakte, formschöne Gestaltung.

Vorteilhaft kann das Kraftübertragungsorgan zwischen Riegel und Schlitten des Bedienelements als Gestänge ausgebildet sein. Dieses ermöglicht eine Kraftübertragung in beiden Richtungen, so dass bei der in der Regel durch Schwerkraftwirkung erfolgenden Verriegelung bei Bedarf auch nachgeholfen werden kann.

Weitere vorteilhafte Ausgestaltungen und zweckmäßige Fortbildungen der übergeordneten Maßnahmen ergeben sich aus der nachstehenden Beispielsbeschreibung anhand der Zeichnung in Verbindung mit den restlichen Unteransprüchen.

In der nachstehend beschriebenen Zeichnung zeigen:
- Figur 1: eine Ansicht einer in eine Wandöffnung einbaubaren Schiebetüre,
- Figur 2: eine schematische Darstellung des hinteren Flügels der Anordnung gemäß Figur 1 in der Notfallsituation,
- Figur 3: eine perspektivische Ansicht des in der hinteren Anfahrschiene gelagerten, beweglichen Organs der Feststelleinrichtung teilweise im Schnitt und
- Figur 4: eine perspektivische Ansicht des in der hinteren Anfahrschiene gelagerten, dem Bedienelement zugeordneten Schlittens.

Die der Figur 1 zugrunde liegende Schiebetüre 1 enthält mehrere in unteren und oberen Laufschienen 2, 3 geführte, zwischen einer vorderen Anfahrschiene 4 und einer hinteren Anfahrschiene 5 verfahrbare Flügel 6a bis 6d. Natürlich könnten auch mehr oder weniger als vier Flügel vorgesehen sein. Mindestens zwei müssen es sein. Diese sind rahmenlos und bestehen jeweils nur aus einem plattenförmigen Element, das am oberen und unteren Rand durch zugeordnete Laufwagen 7 in den Laufschienen 2, 3 geführt ist. Die rahmenlosen Flügel 6a bis 6d besitzen keinen das plattenförmige Element einfassenden und tragenden Rahmen sondern sind aus ästhetischen Gründen als durch eine rahmenlose Glasplatte gebildete Glanzglasflügel ausgebildet. Der rechts gezeichnete Flügel 6a der dargestellten Flügelanordnung wird als der vorderen Anfahrschiene 4 benachbarter, vorderer Flügel bezeichnet. Der links gezeichnete, der hinteren Anfahrschiene 5 benachbarte Flügel 6d wird als hinterer Flügel bezeichnet. Die weiteren Flügel 6b, 6c bilden Zwischenflügel.

Der vordere Flügel 6a ist mit einem vorzugsweise mit einem absperrbaren Schloss versehenen Handgriff 8 versehen, und bei gelöstem Schloss ungehindert beweglich, das heißt entlang der Laufschienen 2, 3 verschiebbar. Dasselbe gilt für die Zwischenflügel 6b, 6c. Der hintere Flügel 6d ist normalerweise in einer an der benachbarten, hinteren Anfahrschiene 5 anliegenden Parkposition festgelegt und wird nur im Notfall beziehungsweise zu besonderen Anlässen, zum Beispiel zum Putzen, geöffnet. Der Figur 1 liegt der Normalfall zugrunde, wobei der Flügel 6d an der benachbarten Anfahrschiene 5 anliegt. Der Figur 2 liegt die Notfallsituation zugrunde, wobei der hintere Flügel 6d geöffnet, das heißt von der hinteren Anfahrschiene 5 entfernt ist.

Zum Feststellen des hinteren Flügels 6d in der der Figur 1 zugrunde liegenden Parkposition ist eine in Figur 1 angedeutete Feststelleinrichtung 9 vorgesehen, die dem unteren Endbereich der hinteren Anfahrschiene 5 und dem benachbarten, unteren Endbereich des Flügels 6d zugeordnet ist und mittels eines mit Abstand oberhalb hiervon im Bereich der Innenseite, das heißt der der Gebäudeinnenseite zugewandten Seite der hinteren Anfahrschiene 5 vorgesehenen Bedienelements 10 bedienbar ist.

Die Feststelleinrichtung 9 enthält, wie aus Figur 2 hervorgeht, ein feststehendes Organ 11 und ein hiermit in und außer Eingriff bringbares, bewegliches Organ 12. Dieses enthält einen einen auskragenden Haken 13 aufweisenden, auf- und abbewegbaren Riegel 14, der mittels eines Kraftübertragungselements 15 mit dem mit Abstand oberhalb hiervon angeordneten Bedienelement 10 verbunden ist. Das Kraftübertragungselement 15 kann durch ein in sich starres Gestänge gebildet werden. Es wäre aber auch eine in sich bewegliche Gestaltung in Form eines Bands oder Seils etc. möglich. Das feststehende Organ 11 der Feststelleinrichtung ist als im unteren Laufwagen 7 des hinteren Flügels 6d angeordnetes Anschlagelement ausgebildet, das eine ebene vertikale Sperrflanke 16 aufweist.

Der flügelseitig vorspringende, zum Sperren in den sich annäherenden Laufwagen 7 einfahrbaren Haken 13 des beweglichen, im unteren dem Laufwagen 7 zugewandten und zugeordneten Bereich der hinteren Anfahrschiene 5 vorgesehenen beweglichen Organs 12 der Feststelleinrichtung besitzt einen nach unten vorspringenden Zahn 17 mit einer ebenfalls ebenen vertikalen Sperrflanke, die zum Feststellen des hinteren Flügels 6d in eine die vertikale Sperrkante 16 des feststehenden Organs 11 hintergreifende Sperrstellung bringbar ist. In der in Figur 2 strichliert angedeuteten Sperrstellung liegen die einander zugeordneten vertikalen Sperrflanken von festem Anschlagelement und verschiebbarem Zahn parallel aneinander an.

Zum Lösen der Feststelleinrichtung 9 wird der den Zahn 17 tragende Riegel 14 mittels des Bedienelements 10 über das Kraftübertragungselement 15 so weit angehoben, dass der Zahn 17 außer Eingriff mit dem das feststehende Organ 11 der Feststelleinrichtung bildenden Anschlagelement kommt, so dass anschließend der hintere Flügel 6d von der benachbarten Anfahrschiene 5 wegbewegt werden kann, wie in Figur 2 angedeutet ist. Der Zahn 17 und das das feststehende Organ 11 bildende, zahnförmige Anschlagelement besitzen einander zugewandte, abgeschrägte Anlaufflächen. Dadurch wird bewirkt, dass beim Anfahren des hinteren Flügels 6d an die zugeordnete, hintere Anfahrschiene 5 der Zahn 17 über das zahnförmige Organ 11 hinweggeführt wird, wobei der Riegel 14 entsprechend angehoben wird. Die anschließende Verriegelung erfolgt dann selbsttätig, indem der Riegel 14 durch Schwerkraft nach unten bewegt wird, was durch die Ausgestaltung der einander zugeordneten Sperrflanken von Anschlagelement und Zahn als zueinander parallele, ebene, vertikale Flächen begünstigt wird. Aus seiner unteren Sperrposition muss der Riegel 14 zum Entriegeln der Feststelleinrichtung 9 mittels des Bedienelements 10 lediglich angehoben werden, wie vorstehend geschildert wurde.

Der den Zahn 17 tragende Riegel 14 ist, wie in Figur 3 gezeigt ist, nach Art eines Verschiebeschlittens in der das bewegliche Organ 12 der Feststelleinrichtung 9 enthaltenden, hinteren Anlaufschiene 5 gelagert. Diese ist hierzu mit inneren Rippen 18 versehen, die einander gegenüberliegende Führungsnuten bilden, in welche der nach Art eines Verschiebeschlittens ausgebildete Riegel 14 mit seitlichen Führungsleisten 19 eingreift. Dies ergibt in vorteilhafter Weise eine leichtgängige, verkantungsfreie Längsführung des Riegels 14, so dass dieser zum Ver- und Entriegeln der Feststelleinrichtung 9 leicht bewegbar ist.

Dem Bedienelement 10 ist, wie Figur 4 zeigt, ein in der hinteren Anfahrschiene 5 bewegbar angeordneter Schlitten 20 zugeordnet. Dieser kann ähnlich wie der schlittenartige Riegel 14 in Schienenlängsrichtung verschiebbar in der hinteren Anfahrschiene 5 gelagert sein. Die zur Bildung von Führungsnuten vorgesehenen, inneren Rippen 18 der Anlaufschiene 5 können daher über deren ganze Länge durchgehend vorgesehen sein, so dass sich auch durchgehende Führungsnuten ergeben. Die exakte Längsführung des Schlittens 20 verstärkt den vorstehend erwähnten Vorteil der Leichtgängigkeit. Der schlittenartig ausgebildete Riegel 14 und der Schlitten 20 sind, wie die Figuren 3 und 4 weiter zeigen, zum Anschluss des in den Figuren 3 und 4 aus Gründen der Übersichtlichkeit nicht näher dargestellten Kraftübertragungsorgans 15 mit diesem zugeordneten Verbindemitteln 21 versehen, die hier vorteilhaft als Klemmeinrichtung ausgebildet sind.

Das Bedienelement 10 steht vom zugeordneten Schlitten 20 nach innen, das heißt zur Gebäudeinnenseite hin ab. Die innere Wand der hinteren Anfahrschiene 5 ist dabei mit einer dem Bedienelement 10 zugeordneten, zweckmäßig als Langloch ausgebildeten Ausnehmung 22 versehen, in welche das Bedienelement eingreift beziehungsweise durch welche dieses durchgreift. Die Länge der Ausnehmung 22 begrenzt daher den möglichen Hub den Bedienelements. Die Länge des möglichen Hubs und daher die Länge der zweckmäßig als Langloch ausgebildeten, dem Bedienelement 10 zugeordneten Ausnehmung 22 ist daher zweckmäßig so bemessen, dass der Zahn 17 des beweglichen Organs der Feststelleinrichtung 12 in und außer Eingriff mit dem feststehenden Organ 11 der Feststelleinrichtung bringbar ist. Der durch die Länge der Ausnehmung 22 begrenzte Hub entspricht daher mindestens der Höhe des Zahns 17 zuzüglich des erforderlichen Spiels zur Freigabe des stationären Organs der Feststelleinrichtung 9.

## Patentansprüche

1. Flügelanordnung, insbesondere Schiebetüre, mit wenigstens zwei verschiebbar angeordneten, zwischen einer vorderen und hinteren Anfahrschiene (4, 5) bewegbaren Flügeln (6a-6d), die als zumindest weitgehend rahmenlose Glasflügel ausgebildet sind und eine Glasscheibe sowie zumindest einen deren unterem Rand zugeordneten, auf einer Laufschiene (2) geführten Laufwagen (7) aufweisen, wobei der hintere Flügel (6d) im Normalbetrieb mittels einer ein feststehendes Organ (11) und ein bewegliches Organ (12) aufweisenden, in ihrer Verriegelungsstellung sich befindenden Feststelleinrichtung (9) in Anlage an der hinteren Anfahrschiene (5) gehalten ist und die Feststelleinrichtung (9) nur für besondere Fälle außerhalb des Normalbetriebs entriegelt wird, und wobei das feststehende Organ (11) der Feststelleinrichtung (9) dem hinteren Flügel (6d) und das bewegliche Organ (12) der Feststelleinrichtung (9) der hinteren Anfahrschiene (5) zugeordnet sind, wobei das feststehende Organ (11) im Bereich des der hinteren Anfahrschiene (5) zugewandten Endes des unteren Laufwagens (7) des hinteren Flügels (6d) und das bewegliche Organ (12) im unteren, dem Laufwagen (7) benachbarten Bereich der hinteren Anfahrschiene (5) positioniert sind und das Bedienelement (10) mit Abstand oberhalb hiervon auf der Innenseite der hinteren Anfahrschiene (5) beweglich angeordnet und mittels eines Kraftübertragungsorgans (15) mit dem beweglichen Organ (12) verbunden ist, **dadurch gekennzeichnet, dass** das Bedienelement (10) an einem mit Abstand oberhalb des Riegels (14) des beweglichen Organs (12) der Feststelleinrichtung (9) in der hinteren Anlaufschiene bewegbar angeordneten Schlitten (20) angebracht ist, der mittels des Kraftübertragungsorgans (15) mit dem Riegel (14) des beweglichen Organs (12), der nach Art eines Verschiebeschlittens ausgebildet ist, verbunden ist und dass der dem Bedienelement (10) zugeordnete Schlitten (20) und der schlittenartig ausgebildete Riegel (14) des beweglichen Organs (12) mit seitlichen Führungsleisten (19) versehen und in durch innere Rippen (18) begrenzten Führungsnuten der hinteren Anfahrschiene (5) in der Höhe verschiebbar gelagert sind.

2. Flügelanordnung nach Anspruch 1, **dadurch gekennzeichnet, dass** das bewegliche Organ (12) ein flügelseitig vorspringendes zum Sperren in den sich annähernden Laufwagen (7) einfahrbares und dort mit dem zugeordneten feststehenden Organ (11) in Eingriff kommendes Eingriffselement aufweist.

3. Flügelanordnung nach einem der vorhergehenden Ansprüche, **dadurch gekennzeichnet, dass** das feststehende Organ (11) der Feststelleinrichtung (9) als eine vertikale Sperrflanke (16) aufweisendes Anschlagelement ausgebildet ist und dass das bewegliche Organ (12) der Feststelleinrichtung (9) einen mit dem Bedienelement (10) verbundenen, in der Höhe verschiebbaren Riegel (14) aufweist, der mit einem in eine die Sperrflanke (16) des feststehenden Organs (11) hintergreifende Stellung bringbaren Zahn (17) versehen ist.

4. Flügelanordnung nach einem der vorhergehenden Ansprüche, **dadurch gekennzeichnet, dass** das Kraftübertragungsorgan (15) mit seinen Enden jeweils mittels eines Verbindungselements (21) mit dem Riegel (14) und dem Schlitten (20) verbunden ist.

5. Flügelanordnung nach einem der vorhergehenden Anspüche,
**dadurch gekennzeichnet, dass** das
Verbindungselement (21) als Klemmeinrichtung ausgebildet ist.

6. Flügelanordnung nach einem der vorhergehenden Ansprüche, **dadurch gekennzeichnet, dass** die hintere Anfahrschiene (5) im Bereich ihrer inneren Wand eine dem Bedienelement (10) zugeordnete Ausnehmung (22) aufweist, in die das Bedienelement (10) eingreift oder durch die das Bedienelement (10) durchgreift und deren Länge den Hub des Bedienelements (10) samt der hiermit verbundenen Elemente begrenzt.

7. Flügelanordnung nach Anspruch 6,
**dadurch gekennzeichnet, dass** die
Ausnehmung (22) als Langloch ausgebildet ist.

8. Flügelanordnung nach einem der Ansprüche 6 oder 7, **dadurch gekennzeichnet, dass** der durch die Länge der Ausnehmung (22) begrenzte Hub des Bedienelements (10) der Höhe des Zahns (17) des beweglichen Organs (12) der Feststelleinrichtung (9) zuzüglich eines Bewegungsspiels entspricht.

9. Flügelanordnung nach einem der vorhergehenden Ansprüche, **dadurch gekennzeichnet, dass** das Bedienelement (10) als Bedienknopf ausgebildet ist.

10. Flügelanordnung nach einem der vorhergehenden Ansprüche, **dadurch gekennzeichnet, dass** das Kraftübertragungsorgan (15) als in sich steifes Gestänge ausgebildet ist.

## Claims

1. A wing assembly, in particular a sliding door, comprising at least two wings (6a-6d) which are slidably arranged and movable between a front and a rear approach rail (4, 5), such wings (6a-6d) being designed as at least largely frameless glass wings and further comprising a glass pane as well as a carriage unit (7) associated with its bottom rim and guided on a guide rail (2), with the rear wing (6d) in normal operation being held in contact on the rear approach rail (5) by means of a locking device (9) comprising a stationary element (11) and a movable element (12) and located in its locking position, and with the locking device (9) being unlocked in special cases out of the normal operation only, and whereby the stationary element (11) of the locking device (9) is associated with the rear wing (6d) and the movable element (12) of the locking device (9) is associated with the rear approach rail (5), with the stationary element (11) being positioned in the region of the end of the bottom carriage unit (7) of the rear wing (6d) facing the rear approach rail (5), and with the movable element (12) being positioned in the bottom region of the rear approach rail (5) adjacent to the carriage unit (7), and with the operating element (10) being movably arranged with a distance above the latter on the inner side of the rear approach rail (5), such operating element (10) being connected with the movable element (12) by means of a power transmitting element (15), **characterized in that** the operating element (10) is attached to a slide (20) arranged with distance above the bar of the movable element (12) of the locking device (9), such slide (20) being movably arranged in the rear approach rail and connected with the bar (14) of the movable element (12) by the power transmitting element (15), said bar being designed in the kind of a shifting slide, and that the slide (20) associated with the operating element (10) and the slide-like bar (14) of the movable element (12) are provided with lateral guide rails (19) which are adjustable in height and supported in guide grooves which are limited by inner ribs (18) of the rear approach rail (5).

2. A wing assembly in accordance with claim 1, **characterized in that** the movable element (12) comprises an engaging element protruding on the wing side, movable into the approaching carriage unit (7) for the purpose of locking and engaging the associated stationary element (11).

3. A wing assembly in accordance with any of the preceding claims, **characterized in that** stationary element (11) of the locking device (9) is designed as a limit stop element comprising a vertical blocking flank (16), and further that the movable element (12) of the locking device (9) comprises a bar (14) connected with the operating element (10) and adjustable in its height, such bar (14) being provided with a tooth (17) which can be brought in a position reaching behind the blocking flank (16) of the stationary element (11).

4. A wing assembly in accordance with any of the preceding claims, **characterized in that** the power transmitting element (15) with its ends is connected with the bar (14) and the slide (20) by means of a connecting element (21).

5. A wing assembly in accordance with any of the preceding claims, **characterized in that** the connecting element (21) is designed as a clamping device.

6. A wing assembly in accordance with any of the preceding claims, **characterized in that** the rear approach rail (5) in the region of its inner wall comprises a recess (22) associated with the operating element (10), in which recess (22) engages the operating element (10) or through which the operating element (10) passes through, and the length of which recess (22) limits the stroke of the operating element (10) as well as the elements connected therewith.

7. A wing assembly in accordance with claim 2, **characterized in that** the recess (22) is designed as an oblong hole.

8. A wing assembly in accordance with claims 6 or 7, **characterized in that** the stroke of the operating element (10) limited by the length of the recess (22) corresponds to the height of the tooth (17) of the movable element (12) of the locking device (9) plus movement play.

9. A wing assembly in accordance with any of the preceding claims, **characterized in that** the operating element (10) is designed as operating button.

10. A wing assembly in accordance with any of the preceding claims, **characterized in that** the power transmitting element (15) is designed as a rod assembly which is stiff in itself.

## Revendications

1. Ensemble de battants, en particulier porte coulissante, comprenant au moins deux battants (6a-6d) disposés à coulissement qui peuvent être déplacés entre des rails d'approche avant et arrière (4, 5) et sont conçus, au moins dans une large mesure, en tant que battants en verre exempts de cadre, et présentent une vitre ainsi qu'au moins un chariot (7) qui est associé au bord inférieur de celle-ci et est guidé sur un rail de roulement (2), dans lequel, en fonctionnement normal, le battant arrière (6d) est maintenu, au moyen d'un dispositif de blocage (9) comprenant un organe fixe (11) et un organe mobile (12) et se trouvant dans sa position de verrouillage, en appui contre ledit rail d'approche arrière (5), et le dispositif de blocage (9) n'est déverrouillé que pour des cas particuliers hors du fonctionnement normal, et dans lequel ledit organe fixe (11) du dispositif de blocage (9) est associé au battant arrière (6d) et ledit organe mobile (12) du dispositif de blocage (9) est associé au rail d'approche arrière (5), dans lequel l'organe fixe (11) est positionné au niveau de l'extrémité du chariot inférieur (7) du battant arrière (6d), laquelle montre vers le rail d'approche arrière (5), et l'organe mobile (12) est positionné dans la zone inférieure du rail d'approche arrière (5) laquelle est adjacente au chariot (7), et l'élément de commande (10) est disposé de manière mobile à distance au-dessus de ceci sur la face intérieure du rail d'approche arrière (5) et est relié à l'organe mobile (12) au moyen d'un élément de transmission de force (15), **caractérisé par le fait que** l'élément de commande (10) est monté sur un chariot (20) qui est disposé de manière mobile dans le rail d'approche arrière à distance au-dessus du verrou (14) de l'organe mobile (12) du dispositif de blocage (9) et qui est relié au moyen de l'organe de transmission de force (15) au verrou (14) de l'organe mobile (12), qui est réalisé à la manière d'un chariot de déplacement, et que le chariot (20) associé à l'organe de commande (10) et le verrou (14) de l'organe mobile (12), réalisé de type chariot, sont pourvus de baguettes de guidage latérales (19) et sont logés de manière déplaçable en hauteur dans des rainures de guidage du rail d'approche arrière (5) qui sont délimitées par des nervures intérieures (18).

2. Ensemble de battants selon la revendication 1, **caractérisé par le fait que** l'organe mobile (12) présente un élément d'engagement qui est en saillie du côté battant et apte à entrer dans le chariot (7) s'approchant pour le blocage et qui y vient en prise avec l'organe fixe (11) associé.

3. Ensemble de battants selon l'une quelconque des revendications précédentes, **caractérisé par le fait que** l'organe fixe (11) du dispositif de blocage (9) est conçu en tant qu'élément de butée présentant un flanc vertical de blocage (16) et que ledit organe mobile (12) du dispositif de blocage (9) comprend un verrou (14) qui est relié à l'élément de commande (10) et est déplaçable en hauteur et qui est pourvu d'une dent (17) laquelle peut être amenée dans une position en prise derrière le flanc de blocage (16) de l'organe fixe (11).

4. Ensemble de battants selon l'une quelconque des revendications précédentes, **caractérisé par le fait que** l'organe de transmission de force (15) est relié par ses extrémités au verrou (14) et au chariot (20) respectivement au moyen d'un élément de liaison (21).

5. Ensemble de battants selon l'une quelconque des revendications précédentes, **caractérisé par le fait que** l'élément de liaison (21) est conçu en tant que dispositif de serrage.

6. Ensemble de battants selon l'une quelconque des revendications précédentes, **caractérisé par le fait que** le rail d'approche arrière (5) présente, au niveau de sa paroi intérieure, un évidement (22) qui est associé à l'élément de commande (10) et dans lequel s'engage l'élément de commande (10) ou à travers lequel passe l'élément de commande (10) et dont la longueur limite la course de l'élément de commande (10) ainsi que des éléments qui sont reliés à celui-ci.

7. Ensemble de battants selon la revendication 6, **caractérisé par le fait que** l'évidement (22) est réalisé en tant que trou oblong.

8. Ensemble de battants selon l'une quelconque des revendications 6 ou 7, **caractérisé par le fait que** la course de l'élément de commande (10) qui est limitée par la longueur de l'évidement (22) correspond à la hauteur de la dent (17) de l'organe mobile (12) du dispositif de blocage (9) plus un jeu de déplacement.

9. Ensemble de battants selon l'une quelconque des revendications précédentes, **caractérisé par le fait que** l'élément de commande (10) est réalisé en tant que bouton de commande.

10. Ensemble de battants selon l'une quelconque des revendications précédentes, **caractérisé par le fait que** l'organe de transmission de force (15) est conçu en tant que tringlerie intrinsèquement rigide.
